# EUROPÄISCHE PATENTSCHRIFT

(11) **EP 0 118 390 B1**
(45) Veröffentlichungstag und Bekanntmachung des Hinweises auf die Patenterteilung: **14.05.1986**
(21) Anmeldenummer: 84730007.6
(22) Anmeldetag: 30.01.1984
(51) Int. Cl.: H01B 7/04, H01B 5/08

(54) **Litzenleiter für flexible elektrische Leitungen**
Stranded conductor for flexible electrical cables
Conducteur torsadé pour câbles électriques flexibles

(30) Priorität: 11.02.1983 DE 3305190
(43) Veröffentlichungstag der Anmeldung: 12.09.1984
(73) Patentinhaber: SIEMENS AKTIENGESELLSCHAFT, 80333 München (DE)
(72) Erfinder: Bauer, Albert, Dipl.-Ing., D-8632 Coburg (DE)

## Beschreibung

Die Erfindung liegt auf dem Gebiet der elektrischen Kabel und Leitungen und ist bei der konstruktiven Ausgestaltung eines Litzenleiters für flexible elektrische Leitungen anzuwenden.

Litzenleiter für elektrische Kabel und Leitungen bestehen aus einem oder mehreren Litzenelementen (Bündeln), die durch Verseilen oder Verwürgen mehrerer feiner Einzeldrähte hergestellt sind. Bei verseilten Litzenelementen sind die Einzeldrähte einander lagenweise fest zugeordnet. Diese Litzenelemente enthalten infolge des Lagenaufbaus eine ganz bestimmte Anzahl von Einzeldrähten. Bei verwürgten Litzenelementen sind die Einzeldrähte einander nicht eindeutig zugeordnet. Diese Litzenelemente können aus beliebig vielen Einzeldrähten im Bereich zwischen 10 und 100 Drähten bestehen. Dabei sind auch Aufbauten üblich, bei denen jeweils eine kleinere Anzahl von Einzeldrähten ein verwürgtes Unterelement und mehrere miteinander verwürgte Unterelemente das eigentliche Litzenelement, nämlich das Bündel, bilden (DE-A-29 25 050).

Für den konstruktiven Aufbau einer beweglichen, mehradrigen Starkstromleitung ist es an sich bekannt, in den Zwickelräumen der verseilten Hauptadern zusätzliche Adern in Form von leitgummiumhüllten Hilfsleitern anzuordnen (DE-B-1 028 644).

Ausgehend von einem Litzenleiter mit den Merkmalen des Oberbegriffes des Anspruches 1 liegt der Erfindung die Aufgabe zugrunde, einen Litzenleiter, der einen elektrisch wirksamen Querschnitt von wenigstens 4 mm² aufweist, so aufzubauen, dass sich - im Vergleich zu den bekannten Aufbauten - bei gleichem elektrisch wirksamen Querschnitt ein kleinerer räumlicher Querschnitt ergibt.

Zur Lösung dieser Aufgabe ist gemässder Erfindung vorgesehen, dass in den Zwickelräumen der verseilten Bündel zusätzliche Litzenelemente angeordnet sind.

Bei einem derartigen konstruktiven Aufbau des Litzenleiters kann der elektrisch wirksame Querschnitt der verseilten Bündel und damit auch der räumliche Querschnitt dieser Bündel kleiner gewählt werden. Dies hat einen verringerten Durchmesser des Litzenleiters als Ganzes zur Folge. Hieraus resultiert beim Aufbringen der Isolierung bei gegebener Wandstärke ein geringerer Materialverbrauch. Infolge des kleineren Durchmessers des Litzenleiters und damit auch der Ader treten bei mehradrigen Leitungen kleinere Abmessungen im Seelen- und Aussendurchmesser auf, so dass sich auf für Innen- und Aussenmantel ein geringerer Materialverbrauch einstellt.

Bei den in den Zwickelräumen angeordneten Litzenelementen kann es sich um verseilte oder verwürgte Elemente handeln. Vorzugsweise kommen aber auch Strähnen in Betracht, bei denen also mehrere feine Drähte unverseilt bzw. unverwürgt zu einem Litzenelement zusammengefasst sind. Für die in den Zwickelräumen angeordneten Litzenelemente werden feine Drähte verwendet, deren Durchmesser kleiner oder höchstens gleich ist dem Durchmesserderfürdie Bündel verwendeten Drähte.

Die Durchmesserreduzierung des neuen Litzenleiters kommt vor allem dann zum Tragen, wenn drei oder vier Bündel einen Litzenleiter bilden, da sich hierbei verhältnismässig grosse Zwickelräume ergeben.

Zwei Ausführungsbeispieledes neuen Litzenleiters sind in den Figuren 1 und 2 dargestellt.

Der Litzenleiter 1 gemäss Fig. 1 besteht aus drei verseilten Bündeln 2, in deren Zwickelräumen die zusätzlichen verseilten Litzenelemente 3 angeordnet sind. - Beim Litzenleiter 4 gemäss Fig. 2 sind in den Zwickelräumen der verseilten Bündel 2 zusätzliche Litzenelemente 5 in Form von Strähnen angeordnet.

## Patentansprüche

1. Litzenleiter (1 ) fürflexible elektrische Leitungen, bestehend aus miteinander verseilten Bündein (2) aus jeweils einer grösseren Anzahl feiner Drähte, dadurch gekennzeichnet, dass bei einem Litzenleiter mit einem elektrisch wirksamen Querschnitt von wenigstens 4 mm² in den Zwickelräumen der verseilten Bündel (2) zusätzliche Litzenelemente (3) angeordnet sind.

2. Litzenleiter nach Anspruch 1, dadurch gekennzeichnet, dass die Litzenelemente (3) als Strähnen (5) ausgebildet sind.

3. Litzenleiter nach Anspruch 1 oder 2, dadurch gekennzeichnet, dass der Drahtdurchmesser der für die zusätzlichen Litzenelemente (3) verwendeten Drähte kleiner ist als der Drahtdurchmesser der für die Bündel (2) verwendeten Drähte.

## Claims

1. A stranded conductor (1) for flexible electrical cables, consisting of mutually stranded bundles (2) in each case made of a large number of fine wires, characterised in that, in a stranded conductor with an electrically effective cross-section of at least 4 mm², additional stranding elements (3) are arranged in the interstices of the stranded bundles (2).

2. A stranded conductor as claimed in Claim 1, characterised in that the stranding elements (3) are in the form of strands (5).

3. A stranded conductor as claimed in Claim 1 or Claim 2, characterised in that the diameter of the wires which are used for the additional stranded elements (3) is smaller than the diameter of the wires used for the bundles (2).

## Revendications

1. Conducteur torsadé (1) pour des câbles électriques flexibles, constitué par des faisceaux (2) assemblés entre eux, et dont chacun est constitué par un grand nombre de fils fins, caractérisé par le fait que dans un conducteur torsadé ayant une section transversale effective au point de vue électrique, au moins égale à 4 mm², des éléments torsadés supplémentaires (3) sont disposés dans les espaces de bourrage des faisceaux assemblés (2).

2. Conducteur torsadé selon la revendication 1, caractérisé par le fait que les éléments torsadés (3) sont réalisés sous la forme d'écheveaux.

3. Conducteur torsadé selon la revendication 1 ou 2, caractérisé par le fait que le diamètre des fils utilisés pour des éléments torsadés supplémentaires (3) est inférieur au diamètre des fils utilisés pour les faisceaux (2).
